# EUROPÄISCHE PATENTSCHRIFT

(11) **EP 0 216 943 B1**
(45) Veröffentlichungstag und Bekanntmachung des Hinweises auf die Patenterteilung: **02.11.1989**
(21) Anmeldenummer: 85109847.5
(22) Anmeldetag: 06.08.1985
(51) Int. Cl.: H01F 7/08

(54) **Elektromagnetische Betätigungsvorrichtung, insbesondere für Druckhammerantriebe**
Electromagnetic actuator, in particular for driving print hammers
Dispositif d'actionnement électromagnétique notamment de marteaux d'impression

(43) Veröffentlichungstag der Anmeldung: 08.04.1987
(73) Patentinhaber: IBM DEUTSCHLAND GMBH, D-70569 Stuttgart (DE); International Business Machines Corporation, Armonk, N.Y. 10504 (US)
(72) Erfinder: Bohg, Armin, D-7039 Weil-Neuweiler (DE); Fischer, Ludwig, D-7032 Herrenberg-Kuppingen (DE); Gantz, Bruno, D-7033 Herrenberg (DE); Hartmann, Kurt, D-7260 Calw-Heumaden (DE); Wolfert, Gerhard, D-7000 Stuttgart 80 (DE)
(74) Vertreter: Blutke, Klaus Wilhelm, Dipl.-Ing.

(56) Entgegenhaltungen:
- DE-A- 1 900 131
- DE-A- 2 433 775
- DE-A- 2 458 516
- DE-A- 3 024 059
- FR-A- 1 236 085
- US-A- 2 348 556
- US-A- 2 999 193

## Beschreibung

Die Erfindung betrifft eine elektromagnetische Betätigungsvorrichtung mit einem Schwenkanker und einem Elektromagneten, der im Oberbegriff des Anspruches 1 gekennzeichneten Art.

Vorzugsweise eignet sich diese Betätigungsvorrichtung zum Einsatz für Anschlagdrucker. Sie vereinigt in sich die Vorteile zweier verschiedener Prinzipien von bekannten elektromagnetischen Betätigungsvorrichtungen: dem Prinzip herkömmlicher Schwenkanker-Elektromagneten und dem Prinzip eines in der EP-A 021 335 beschriebenen Antriebs. Dieser Antrieb bezieht sich auf einen schnellen, elektromagnetisch betätigbaren Stößelantrieb, der insbesondere für Anschlagdrucker eingesetzt werden kann. Der Elektromagnet besteht grundsätzlich aus im wesentlichen symmetrisch aufgebauten magnetisierbaren Jochhälften mit entsprechender(n) Erregerspule(n). Die einander zugewandten Polenden der Jochhälften bilden einander fluchtende magnetische Arbeitsspalte. Zwischen den magnetischen Arbeitsspalten ist ein in Richtung der Fluchtlinie der Arbeitsspalte verschiebbarer Stößel angeordnet. Der Querschnitt des Stößels ist an die Fläche der Arbeitsspalte angepaßt. Er kann zylinderförmig oder quaderförmig ausgebildet sein. Er enthält z. B. scheiben- bzw. quaderförmig ausgebildete Ankerelemente aus magnetisierbarem Material und zwischen diesen angeordnete Abstandselemente aus vorwiegend nichtmagnetisierbarem Material. Die Ankerelemente weisen eine derartige geometrische Ausbildung auf, daß ihr Volumen in der Größenordnung des Arbeitsspaltvolumens liegt. In der Ausgangslage des Stößels befinden sich die Ankerelemente im nichterregten Zustand der Elektromagneten im wesentlichen vor dessen Arbeitsspalten. Sie werden bei Erregung des Elektromagneten in diese Arbeitsspalte hineingezogen und erfahren dabei eine Beschleunigung.

Stößelantriebe dieser Art weisen jedoch den Nachteil auf, daß sie sehr empfindlich gegenüber Seitenkraftunsymmetrien sind.

Herkömmliche Schwenkanker-(Klappanker)Elektromagnet-Druckerantriebe wie sie z. B. in den weitverbreiteten Druckern der Typen IBM 1403 verwendet werden (siehe auch IBM Technical Disclosure Bulletin, Vol. 16, No. 11, April 1974, S. 3529, Fig. 1), haben einen großen Platzbedarf und weisen dennoch nur einen geringen elektromechanischen Wirkungsgrad von wenigen Prozent auf.

Es ist die Aufgabe der Erfindung, eine Betätigungsvorrichtung der eingangs genannten Art vorzusehen, die eine hohe Kraftwirkung bei kurzer Operationszeit und geringem Raumbedarf entfaltet.

Diese Aufgabe der Erfindung wird in vorteilhafter Weise durch die im kennzeichnenden Teil des Anspruches 1 angegebenen Maßnahmen gelöst, also durch eine Kombination der beiden vorgenannten Prinzipien.

Weitere vorteilhafte Ausgestaltungen der Erfindung sind den Unteransprüchen zu entnehmen.

Ausführungsformen der Erfindung sind in den Zeichnungen dargestellt und werden im folgenden näher beschrieben.

### Es zeigen:

Fig. 1 eine schematische perspektivische Darstellung der erfindungsgemäßen elektromagnetischen Betätigungsvorrichtung mit Schwenkanker und einer besonderen Jochstruktur des Elektromagneten,
Fig. 2 eine perspektivische Explosionszeichnung der erfindungsgemäßen elektromagnetischen Betätigungsvorrichtung zur Anwendung in Anschlagdruckern,
Fig. 3 eine Schnittdarstellung gemäß der Schnittebene A-A in Fig. 2 zur Darstellung des Magnetflußverlaufes in der Magnetjochstruktur und dem Schwenkanker,
Fign. 4A bis 4E ausschnittweise Schnittdarstellungen in Analogie zu Fig. 3 mit verschiedenen Querschnittsformen für den Schwenkanker und die Magnetjochstruktur.

Fig. 1 Der Schwenkanker 1 bewegt sich bei Erregung des Elektromagnetes in Pfeilrichtung D. Er führt dabei eine Schwenkbewegung um seine Schwenkachse 10 aus. Die Bewegungsebene 1 A des Schwenkankers 1 liegt senkrecht zur Magnetflußebene 4A der Jochstruktur 4 des Elektromagneten 2. Die Jochstruktur in der Magnetflußebene 4A gesehen, weist einen E-förmig ähnlichen Querschnitt mit zwei äußeren 5 und 6, einem mittleren Schenkel 7 und einer allen Schenkeln gemeinsamen Basis 8 auf. Die Polfläche 7A des von der Erregerspule 3 umfaßten mittleren Schenkels 7 ist dem Schwenkanker 1 zugewandt. Die freien Enden der äußeren Schenkel 5 und 6 sind in Richtung zueinander derart abgewinkelt, daß zwischen ihren Polflächen 5A und 6A ein magnetischer Arbeitsspalt 9 gebildet wird. Die Polfläche 7A des mittleren Schenkels 7 kann außerhalb oder innerhalb des Arbeitsspaltes 9 liegen.

Bei Erregung des Elektromagneten 2 wird der Schwenkanker 1 in den Arbeitsspalt 9 hineingezogen und dabei in zunehmendem Maße auch von der Polfläche 7A des Mittelschenkels 7 angezogen. Dabei verläuft der Magnetfluß des Mittelschenkels im wesentlichen hälftig über den Schwenkanker 1 zu jeweils einer Polfläche 5A, 6A der äußeren Schenkel 5 und 6. Die Breite B des Schwenkankers 1 ist wesentlich (mindestens zweimal) kleiner als seine Länge zwischen der Schwenkachse 10 und dem Arbeitsspalt 9. Der durch die Betätigungsvorrichtung verlaufende Magnetfluß ist durch eine Vielzahl von Magnetflußlinien 4B dargestellt. Je dichter diese Linien verlaufen, umso stärker ist die örtliche MagnetflIußdichte.

Jochstruktur und Schwenkanker sind im wesentlichen symmetrisch zur durch die Mitte des Mittelschenkels 7 verlaufenden Bewegungsebene 1A des Schwenkankers angeordnet. Das Bewegungsende des Schwenkankers kann für Schalthub- oder Stoßvorgänge entsprechend ausgebildet sein.

Fig. 2 zeigt eine perspektivische Explosionszeichnung der erfindungsgemäßen elektromagnetischen Betätigungsvorrichtung zur Anwendung in Anschlagdruckern.

Diese Einheit besteht im wesentlichen aus 5 Teilen: dem Basisteil 21 aus weichmagnetischem Material, der in das Basisteil 21 einzusetzenden Elektromagnet spule 25, zwei auf dem Basisteil zu befestigenden Jochleisten 23 und 24 und dem ebenfalls mit dem Basisteil zu verbindenden Schwenkanker 22. Das Basisteil hat eine Aussparung 21-1 und einen in der Aussparung befindlichen Mittelschenkel 21-2 mit der Polfläche 21-3. Die Aussparung dient der Aufnahme der Elektromagnetspule 25. Die Jochleisten 23 und 24 werden wie in Fig. 2 angedeutet, z. B. durch Schraub-, Schweiß- oder ähnliche Verbindungen, randwärts mit dem Basisteil verbunden. Zwischen ihren Polflächen 23-1, 24-1 liegt der Arbeitsspalt. Der Schwenkanker 22 selbst ist an einem Ende auf einer Schrägen eines Klotzes 26 fixiert. Der Klotz 26 ist im vorderen Bereich des Basisteiles 21 in einer Aussparung 21-4 angeordnet. Beide Aussparungen 21-1 und 21-4 gehen ineinander über. Dadurch können die Spulenanschlüsse 40 auf einfache Weise herausgeführt werden. Der dem Fixierungsende nahe Teil des Schwenkankers wird von einer Blattfeder 22-2 gebildet. Sie ermöglicht eine entsprechende Schwenkbewegung, wenn der Schwenkanker in den Arbeitsspalt bei Erregung des Elektromagneten hineingezogen wird. An seinem freien Ende weist der Schwenkanker eine Aussparung 22-4 auf, um mit einem lediglich durch Striche angedeuteten Druckstößel 29 zusammenwirken zu können (zur Erzeugung einer Stößelbewegung in Richtung P). Die inneren Kanten der Jochleisten 23 und 24 können aus Gründen einer besonderen Ausbildung des Arbeitsspaltes abgeschrägt 23-2, 24-2 sein.

Fig. 3 zeigt eine Schnittdarstellung gemäß der Schnittebene A-A in Fig. 2 zur Darstellung des Magnetflußverlaufes in der Magnetjochstruktur und dem Schwenkanker.

In dieser Fig. 3 sind die Magnetflußlinien 30 durch dünnere ausgezogene Linien dargestellt. Je dichter diese Linien verlaufen, umso dichter ist der Magnetfluß. Die Schnittdarstellung zeigt einen Moment, in dem der Anker 22-3 bereits zum Teil in den Arbeitsspalt 27 hineingezogen wurde. Die in einer ersten Phase des Hineinziehens in den Arbeitsspalt auftretenden Kräfte sind in erster Linie durch die anziehenden Kräfte zwischen den Seitenflächen 22-4 und 22-5 des Schwenkankers 22-3 und den Polflächen 23-1 und 24-1 (zwischen denen sich der Arbeitsspalt ausbildet) bestimmt. Dieses Prinzip eines elektromagnetischen Antriebes ist aus der eingangs bereits erwähnten EP-A 021 335 bekannt.

Wird der Schwenkanker 22-3 weiter in den Arbeitsspalt hineingezogen, so wird er in zunehmendem Maße von der Polfläche 21-3 des Mittelschenkels 21-2 angezogen. Diese Art der Anziehung zwischen einem Schwenkanker und dem Joch eines Elektromagneten ist allgemein bekannt (z. B. Druckhammerantriebe der bekannten Systeme IBM 1403). Bei diesen bekannten Systemen verlaufen jedoch die Ebenen des Magnetflusses anders (z. B. in der Schwenkebene) als in der erfindungsgemäßen Anordnung.

Im übrigen entsprechen die Bezugszeichen der Fig. 3 denen der in Fig. 2 verwendeten.

Die erfindungsgemäße Anordnung vereinigt die Vorteile einer elektromagnetischen Betätigungsvorrichtung nach der EP-A 021 335 und üblichen bekannten Schwenkankersystemen.

Die Fign. 4A bis 4E zeigen ausschnittsweise Schnittdarstellungen in Analogie zu Fig. 3 mit verschiedenen Querschnittsformen für den Schwenkanker und die Magnetjochstruktur.

Der Magnetlinienverlauf im Joch, im Arbeitsspalt und in der Jochumgebung ist durch ausgezogene Linien gekennzeichnet. Je dichter diese Linien verlaufen, um so größer ist die Magnetflußdichte. Durch besondere Gestaltung des Schwenkankerquerschnittes und auch durch Abschrägung von freien Jochschenkelenden können besondere Magnetflußverläufe erzielt werden, welche spezifische Vorteile aufweisen;
Fig. 4A Schwenkanker und Jochschenkelenden mit innen abgeschrägten Kanten Vorteil: geringe Seitenkräfte bei asymmetrischer Lage des Schwenkankers im Arbeitsspalt (besonders am Ende des BeschIeunigungshubs);
Fig. 4B T-förmiger Schwenkanker und äußere Jochschenkelenden mit innen abgeschrägten Kanten Vorteil: hohe Energie bei kurzem Hub;
Fig. 4C Schwenkanker mit rechteckförmigem Querschnitt Vorteil: einfache Herstellung, geringe Ankermasse;
Fig. 4D Schwenkanker mit 1t -förmigem Querschnitt Vorteil: hohe Startbeschleunigung;
Fig. 4E Schwenkanker mit (umgekehrt) U-förmigem Querschnitt Vorteil: hohe Startbeschleunigung bei geringeren Seitenkräften als bei der Auführung gemäß Fig. 4D.

## Patentansprüche

1. Elektromagnetische Betätigungsvorrichtung für Schalt-, Hub- oder Stoßvorgänge mit einem Schwenkanker (1) und einem Elektromagneten (2), bestehend aus einer Erregerspule (3) und einer magnetisierbaren Jochstruktur (4), wobei der Schwenkanker bei Erregung des Elektromagneten von der Jochstruktur angezogen wird,
dadurch gekennzeichnet,
daß die Jochstruktur einen E-förmig ähnlichen Querschnitt mit zwei äußeren (5, 6), einem mittleren Schenkel (7) und einer allen Schenkeln gemeinsamen Basis (8) aufweist und dieser Querschnitt in der Magnetflussebene liegt, wobei die Polfläche (7A) des von der Erregerspule (3) umfaßten mittleren Schenkels (7) dem Schwenkanker (1) zugewandt ist, und die freien Enden der äußeren Schenkel in Richtung zueinander derart abgewinkelt sind,
daß zwischen ihren Polflächen (5A, 6A) ein magnetischer Arbeitsspalt (9) gebildet wird, außerhalb oder innerhalb dessen die Polfläche (7A) des mittleren Schenkels (7) liegt,
daß die Bewegungsebene (1A) des Schwenkankers (1) senkrecht zur Ebene (4A) des Magnetflusses (4B) der Jochstruktur (4) des Elektromagneten verläuft,
daß bei Erregung des Elektromagneten (2) der Schwenkanker (1) in den Arbeitsspalt (9) in an sich bekannter Weise durch die zwischen seinen Polflächen (5A, 6A) und dem Schwenkanker auftretenden Kräfte hineingezogen
und daß dabei der Schwenkanker (1) in zunehmendem Maße von der Polfläche (7A) des Mitteischenkels (7) angezogen wird, wobei der Magnetfluß des Mittelschenkels im wesentlichen hälftig über den Schwenkanker (1) zu jeweils einer Polfläche (5A, 6A) des Arbeitsspaltes (9) verläuft,
und daß die Länge des Schwenkankers (1) zwischen seiner Schwenkachse (10) und dem Arbeitsspalt (9) mehr als das Doppelte der Breite des Schwenkankers (1) zwischen den Polflächen (5A, 6A) des Arbeitsspaltes (9) beträgt.

2. Anordnung nach Anspruch 1,
dadurch gekennzeichnet,
daß die Jochstruktur (4) symmetrisch zur mittig durch den Mittelschenkel (7), verlaufenden Bewegungsebene (1 A) des Schwenkankers (1) angeordnet ist.

3. Anordnung nach Anspruch 2,
dadurch gekennzeichnet,
daß die Breite (B) der Polfläche (7A) des Mittelschenkels (7) im wesentlichen der Hälfte des Abstandes (C) der den Arbeitsspalt (9) bildenden Polflächen (5A, 6A) der Außenschenkel (5, 6) beträgt.

4. Anordnung nach einem der Ansprüche 1 - 3,
dadurch gekennzeichnet,
daß der Schwenkung des Schwenkankers (22) eine Blattfederlagerung (22-2) dient.

5. Anordnung nach einem der Ansprüche 1 - 4,
dadurch gekennzeichnet,
daß der Schwenkanker (22-3, 22-5, 22-6, 22-9, 22-8) in der Ebene (4A) des Magnetflusses (30) einen rechteckigen Querschnitt, einen gedachten rechteckigen Querschnitt mit abgeschrägten Kanten, einen T-förmigen, einen U-förmigen oder einen 7c - förmigen (22-8) Querschnitt aufweist.

6. Anordnung nach einem der Ansprüche 1 - 5, gekennzeichnet durch ihre Anwendung für Anschlagdrucker.

## Claims

1. Electromagnetic actuator mechanism for switching, stroke or impact motions, comprising a clapper armature (1) and an electromagnet (2) consisting of an excitation coil (3) and a magnetizable yoke structure (4), wherein the clapper armature is attracted by the yoke structure upon excitation of the electromagnet, characterized in that the yoke structure has a substantially E-shaped cross-section with two outer legs (5, 6), one center leg (7) and a base (8) common to all legs, and said cross-section lies in the magnetic flux plane, wherein the pole face (7A) of the center leg (7), encompassed by the excitation coil (3), faces the clapper armature (1), and the free ends of the outer legs are so bent in a direction towards each other that a magnetic operating gap (9) is formed between their pole faces (5A, 6A), outside or inside of which the pole face (7A) of the center leg (7) is positioned, the motional plane (1A) of the clapper armature (1) extends perpendicularly to the plane (4A) of the magnetic flux (4B) of the yoke structure (4) of the electromagnet, upon excitation of the electromagnet (2), the clapper armature (1) is pulled inside the operating gap (9) in a known manner by the forces occurring between its pole faces (5A, 6A) and the clapper armature, and in the process, the clapper armature (1) is increasingly attracted by the pole face (7A) of the center leg (7), with substantially half of the magnetic flux of the center leg passing across the clapper armature (1) to one pole face (5A, 6A) of the operating gap (9), and the length of the clapper armature (1) between its pivotal axis (10) and the operating gap (9) is more than twice the width of the clapper armature (1) between the pole faces (5A, 6A) of the operating gap (9).

2. Mechanism according to claim 1, characterized in that the yoke structure (4) is positioned symmetrically to the motional plane (1 A) of the clapper armature (1) extending through the center of center leg (7).

3. Mechanism according to claim 2, characterized in that the width (B) of the pole face (7A) of the center leg (7) amounts to substantially half the distance (C) of the pole faces (5A, 6A) of the outer legs (5, 6) forming the operating gap.

4. Mechanism according to any one of the claims 1 to 3, characterized in that a leaf spring support (22-2) serves to pivot the clapper armature (22).

5. Mechanism according to any one of the claims 1 to 4, characterized in that the clapper armature (22-3, 22-5, 22-6, 22-9, 22-8) in the plane (4A) of the magnetic flux (30) has a rectangular cross-section, an assumed rectangular cross-section with inclined edges, a T-shaped, a U-shaped or a ×- shaped (22-8) cross-section.

6. Mechanism according to any one of the claims 1 to 5, characterized in that it is used for impact printers.

## Revendications

1. Dispositif d'actionnement électromagnétique pour des opérations de commutation, d'entraînement ou d'impact, comportant une armature pivotante (1) et un électroaimant (2), constitué par une bobine d'excitation (3) et une structure de culasse aimanta- ble (4), l'armature pivotante étant attirée par la structure de culasse, lors de l'excitation de l'électroaimant, caractérisé en ce que la structure de culasse possède une section transversale ayant une forme semblable à celle d'un E et comportant deux branches extérieures (5, 6), une branche médiane (7) et une base (8) commune à toutes les branches, et cette section transversale est située dans le plan du flux magnétique, la surface polaire (7A) de la branche médiane (7), entourée par la bobine d'excitation (3) étant tournée vers l'armature pivotante (1), et les extrémités libres des branches extérieures étant recourbées l'une vers l'autre de telle sorte qu'entre les surfaces polaires (5A, 6A) de ces branches se trouve formé un entrefer magnétique de travail (9), à l'extérieur ou à l'intérieur duquel se trouve disposée la surface polaire (7A) de la branche médiane (7), que le plan de déplacement (1A) de l'armature pivotante (1) est perpendiculaire au plan (4A) du flux magnétique (4B) de la structure de culasse (4) de l'électroaimant, que lors de l'excitation de l'électroaimant (2), l'armature pivotante (1) est attirée, de façon connue en soi, dans l'entrefer de travail (9) par les forces apparaissant entre les surfaces polaires (5A, 6A) de l'entrefer de travail et l'armature pivotante, et que l'armature pivotante (1) est attirée de plus en plus par la surface polaire (7A) de la branche médiane (7), le flux magnétique de la branche médiane s'étendant sensiblement pour moitié, par l'intermédiaire de l'armature pivotante (1), en direction des surfaces polaires respectives (5A, 6A) de l'entrefer de travail (9), et que la longueur de l'armature pivotante (1) entre son axe de pivotement (10) et l'entrefer de travail (9) est égale à plus du double de la largeur de l'armature pivotante (1) entre les surfaces polaires (5A, 6A) de l'entrefer de travail (9).

2. Dispositif selon la revendication 1, caractérisé en ce que la structure de culasse (4) est disposée symétriquement par rapport au plan de déplacement (1A), qui passe dans la zone médiane de la branche médiane (7), de l'armature pivotante (1).

3. Dispositif selon la revendication 2, caractérisé en ce que la largeur (B) de la surface polaire (7A) de la branche médiane (7) est égale sensiblement à la moitié de la distance (D) des surfaces polaires (5A, 6A), qui constituent l'entrefer de travail (9), des branches extérieures (5, 6).

4. Dispositif selon l'une des revendications 1 à 3, caractérisé en ce qu'un ressort en forme de lame (22-2) permet le basculement de l'armature pivotante (22).

5. Dispositif selon l'une des revendications 1 à 4, caractérisé en ce que l'armature pivotante (22-3, 22-5, 22-6, 22-9, 22-8) présente dans le plan (4A) du flux magnétique (30) une section rectangulaire, une section rectangulaire idéale à bords chanfreinés, en forme de T, de U ou de (lettre grecque pi).

6. Dispositif selon l'une des revendications 1 à 5, caractérisé en ce que celui-ci est utilisé comme marteau d'impression.
